# EUROPÄISCHE PATENTANMELDUNG

(11) **EP 0 002 523 A1**
(43) Veröffentlichungstag der Anmeldung: **27.06.1979**
(21) Anmeldenummer: 78101670.4
(22) Anmeldetag: 14.12.1978
(51) Int. Cl.: B66F 9/12, B66F 9/18, B60P 1/00

(54) **Aufsatzgerät für Gabelstaplerfahrzeuge**

(30) Priorität: 14.12.1977 DE 2755651
(71) Anmelder: Lange, Helmut, D-2000 Hamburg 53 (DE)
(72) Erfinder: Lange, Helmut, D-2000 Hamburg 53 (DE)
(74) Vertreter: Schöning, Hans-Werner, Dipl.-Ing.

(57) **Zusammenfassung**

Aufsatzgerät für Gabelstaplerfahrzeuge mit einem auf die Gabelzinken (Z) des Fahrzeugs auflegbaren Querträger (1) mit an seinen Außenenden angeordneten Widerlagern (2) für die Außenkanten der Gabelzinken (Z) und einem mittig am Querträger (1) befestigten Lasthaken (3), um das Gabelstaplerfahrzeug in einen Mobilkran zu verwandeln.

## Beschreibung

Die Erfindung betrifft ein Aufsatzgerät für Gabelstaplerfahrzeuge zum Heben und Transportieren von nicht-untergreifbaren Lasten.

Gabelstaplerfahrzeuge können bisher immer nur dann zum Anheben und Transportieren von Lasten verwendet werden, wenn diese von den Gabelzinken untergriffen werden können oder auf einer Palette liegen.

Aufgabe der vorliegenden Erfindung ist die Schaffung eines besonders einfachen betriebssicheren Aufsatzgerätes, mit dem man das Gabelstaplerfahrzeug in einen Mobilkran verwandeln kann.

Das erfindungsgemäße Aufsatzgerät ist gekennzeichnet durch einen auf die Gabelzinken des Fahrzeuges auflegbaren Träger mit an seinen Außenenden angeordneten Widerlagern für die Außenkanten der Gabelzinken und einen mittig am Querträger befestigten Lasthaken. Vorzugsweise ist aus Sicherheitsgründen an der Rückseite des Querträgers eine Verbindungsstrebe zum Anschluß an einen hinteren Abschnitt der Lastgabel vorgesehen. Eine solche Strebe kann auch unter ungünstigsten Bedingungen verhindern, daß der Querträger von der Gnbel des Gabeletsplerfahrzeugen herunterrutscht. Sofern die Gefahr besteht, daß sich der Querträger von der Gabel des Gabelstsplerfahrzeuges abhebt, wird erfindungsgemäß entweder der Querträger mit Durchstecköffnungen für den f ormschlüssigen Eingriff der Gabelzinken versehen oder aber es werden an den Enden des Querträgers hakenartige Laschen angebracht, die nicht nur die Seitenflächen der Gabelzinken, sondern auch deren Unterseiten teilweise beaufschlagen.

Weitere Einzelheiten und Merkmale der Neuerung ergeben sich aus den Unteransprüchen.

In den beigefügten Zeichnungen sind bevorzugte Ausführungsformen eines erfindungsgemäßen Aufsatzgerätes für Gabelstaplerfahrzeuge beispielsweise veranschaulicht.

In den Zeichnungen zeigen:
Fig. 1 eine Vorderansicht des erfindungsgemäßen Aufsatzgerätes,
Fig. 2 eino Draufsicht zu Fig. 1 ,
Fig. 3 einen Querschnitt gemäß der Schnittlinie III-III der Fig. 1,
Fig. 4 einen der Fig. 3 entsprechenden Teilquerschnitt durch die Lasthakenbefegtigung gemäß einer abgewandelten Ausführungsform,
Fig. 5 der Fig. 4 entsprechende Querschnitte durch bis 0 weiter abgewandelte Anlenkungen des Kranhakens,
Fig. 9 eine der Fig. 2 entsprechende Draufaicht auf eine abgewandelte Ausführungsform der Befestigungsstrebe,
Fig. 10 einen Querschnitt gemäß der Schnittlinie X-X der Fig. 9,
Fig. 11 eine der Fig. 2 und 9 entsprechende Darstellung einer noch weiter abgewandelten Ausführungsform der Querträgerbefestigung,
Fig. 12 einen Querschnitt gemäß der Schnittlinie λii -λii der Fig. 11,
Fig. 13 eine der Fig. 1 entsprechende Darstellung einer abgewandelt ausgebildeten Form der Enden des Querträgers,
Fig. 14 eine der Fig. 1 entsprechende Darstellung eines Ouertr äagers mit zusätzlicher Armierung und
Fig. 15 einen Querschnitt gemäß der Schnittlinie XV-XV der Fig. 14.

Das in den Figuren 1 bis 3 dargestellte Aufnatzgerät besteht aus einem Querträger 1 , welcher auf die Gabel G eines Gabelstapolerfahrzeuges aufgesetzt werden kann. Die mit dem Guerträger 1 fest verbundenen Endplatten ? ragen nach unten, so daß sie die Außenflüchen der Zinken Z der Gabel besufschlagen können, um den Querträger 1 formschlüssig zu halten. Der Ouerträger 1 kann entweder unmittelbar auf den Zinken Z ruhen, oder aber auch auf besonderen Auflagenfläche 8, die unterhalb des Trägers 1 an dienen und auch mit den Endpatten 2 verbunden sind.

Der Gusträger 1 kann laus Voll- oder Pobrmaterial in rund, oval oder vierkant hergestellt sein. Auch kann as sich bei dem Querträger 1 um ein U-frofil, ein linkelprofil oder ein I-Profil handeln. Die Auswahl des Profils richtet sich nach der vorgeschenan Lastaufnahme des Querträgers. In den nachfolgen zu beschreibenden Ausführungsformen ist der Querträger 1 im allgemeinen ein Kastenprofil, welches jedoch inwending noch durch zusätzliche Trägerelamente armiert sein kann.

In der mitte des Querträgers 1 ist ein Lasthaken 3 befestigt. Hierzu kann der Träger 1 mit einer entsprechend profilierten Muffe 9 umgehen sein, in deren Bodenfläche 10 der Lasthaken 3 in an sich bekannter Weise drehbar gelagert ist.

Um zu verhindern, daß der Querträger 1 von den Zinken Z der Gabel G nach vorn abgleitet, ist , wie Fig. 2 zeigt, in der Mitte des Querträgers 1 eine Verbindungsstrebe 4 angelenkt. Diese Verbindungsatrebe 4 ist längenverstellbar ausgebildet und besteht gemäß Fig. 2 aus einem Rohrteil ¹1 und einem darin axial verschieblich geführten Bolzen 12. Rohr 11 und Bolzen 12 können mit Hilfe eines Sicherungsstiftes 13 in der gewünschten Länge miteinander verbunden werden Das Rohr 11 ist über ein Lager 5 mit den Mittelteil des Querträgers 1 verbunden. Der teleskopartig ein- und ausfahrbare Bolzen 12 ist U ber ein dem Gelenk 5 ähnliches Gelenk 6 mit dem hinteren Teil der Gabel G bew. der Gabelrückwand verbunden. Die beiden Gelenke 5 und 6 geben die Möglichkeit, die unterschiedlich eingestellten Längen der Strebe 4 oder auch Schwenkbewegungen der Gabelzinken Z zu kompensieren.

Bei der abgewandelten Ausführungsform gemäß Fig. 4 befindet sich in einem Kastenprofil 14 des Querträgers zur Verstärkung ein Rohr 15, welches sich über die gesamte Länge ersreckt und in der Mitte eine vertikale Bohrung 16 aufweist, die von den Schaft 17 des Kranhakens 3 durchsetzt wird. Bei entsprechendem Spiel kann der Kranhaken 3 beliebig um seinen Schaft 17 gedreht werden. Bei der Ausführung gemäß Fig. 3 ist ebenfalls im Längsträger 1 ein Verstärkungsrehr 18 vorgesehen, welches von einem Bügel 19 umfasst wird, dessen nach unten aus den Kastenprofil herausragende Schenkel von einem Bolzen 20 durchsetzt werden, an dem sich der Kranhaken 3 mit einem entsprechenden Auge abstützt. Fig. 6 bis B zeigen weitere Verstärkungseinlagen für ein Kastenprofil des Querträgers 1. Gemäß Fig. 6 ist ein U-Profil 21 , gemäß Fig. 7 ein I-Profil 22 und gemäß Fig. 8 ein Rechteckkasten-Profil 23 vorgeschen. In allen Fällen werden zwei einander gegenüberliegende Schenkel oder Seiten der Profile von einem Laserbolzen 24 durchsetzt, auf den der Lasthaken 3 aufgesetzt ist. Verständlicherweise ist bei Verwendung eines geschlossenen Kastenprofiles an der Austrittsstelle des Lasthairenschates eine entsprechende Öffnung vorgesehen. Verklemmungen kann man, wie Fig. 6 und 7 zeigen, noch dadurch verhindern, daß man auf dem Bolzen 24 Abstandshülsen 25 anordnet.

Gemäß Fig. 5 diant als Armierung für den Querträger eine massive runde Tragstange 26, die mittig durchbohrt ist für einen Lagerbolzen 27, an dem sich der Lasthaken 3 nit einer Gabel pendelnd oufhängen läßt.

Die Figuren 9 bis 12 zeigen unterschiedliche Ausbildungen der den Querträger 1 haltenden Strebe 4. Gemäß Fig. 9 und 10 ist oberhalb eines Verstärkunzsrohres 28 des Querträgers 1 ein Lager 29 ausgebildet, welches zwischen zwei parallelen Schenkeln die einteilig ausgebildete Strebe 30 aufnimmt. Diese Strebe 30 ist wie zuvor mit einem Lager 6 an dem Hinterende der Gabel G angeschlossen. Die Strebe 30 weist eine Vielzahl von Querbohrungen 31 auf, durch die innerhalb den Lagers 29 ein Waltestift 32 eingesetzt werden kann.

Fig. 11 und 12 zeigen cine Aurführungform fär einen Gabelstapler, bei dem die Gabelzinken nicht in Querrichtung relativ zueinander beweglich sind, d. h. eine Gabel, bei der die Zinken stets den gleichen Abstand haben. In diesem Falle können zwischen den Gabelzinken eine Nehrzahl von Querstreben 36 angeordnet werden. Wenn in diesem Falle an der Rückseite des Querträgers 1 ein Lager 33 für einen Haken 34 ausgebildet ist, läßt sich dieser Waken 34 an eine beliebig auagewählte Querptrebe 36 verankern.

Die Verstellung des Querträgers 1 entlens der Gabelzinken ist vor allrm von Bedeutung, wenn es sich um sehr große zu hebende Lasten handelt. Wird der Querträger 1 weiter zum hinteren Ende der Gabelzinken verlegt, verringert sich in bekannter weise das von der Last am Gabelstaplerfahrzeuß ausgeübte Kippmoment.

Um zu verhindern, daß der Querträger 1 nach oben von den Gabelzinken abgehoben werden kann, lassen sich in dem Querträger 1 Durchstaköffnungen für den formschlüssigen Eingriff der Gabelzinkenspitzen vorschen. Eine weitere Möglichkeit, ein Abheben des Quarträgers 1 zu verhindern, zeigt die Fig. 13, bei der die Endplatten 2 an ihren unteren Ende als Haken 7 ausgebildet sind, welche die Zinken Z nicht nur an ihren Seiteng somden auch terlweise an der Umterseite beaufschlagen. Die Anlenkung der Verbindungsstrebe 30 ist ähnlich wie die gemäß Fig. 9 und 10, nur daß hier das Lager 29 mit nur einem Schenkel ausgeblidetist.

Eine besonders günstige Ausführungsform zeigen die Figuren 14 und 15. Hiar ist das kastenförmige Gehäuse des Guerträgers 1 an der Unterseite mit einer massiven zylindrischen Tragstange 35 versteift. Die Stange erstreckt sich von einem Ende zum anderen und kann mit den Endplatten 2 und / oder mit der unteren Bodenwand des Kastenprofils verschweißt sein. Aufgrund ihres kreisförmigen Querschnitten kann die Stange 35 auch als begrenzt wirksames Schwenklager für den Lasthaken 3 dienen.

## Patentansprüche

1. Aufsatzgerät für Gabelstaperfahrzeuge, gekennzeichnet durch einen auf die Gabelzinken des Fahrzeuges auflegbaren Querträger (1) mit an seinen Außenenden angeordneten Widerlagern (2) für die Außankanten der Gahelzinken (Z) und einen mittig am Querträger (1) befestigten Lasthaken (3).

2. Gerät nach Anspruch 1, dadurch gekennzeichnet, daß mittig an der Rückseite des Querträgers (1) eine Verbindungssptrebe (4) zum Anschluß an einen hinteren Abschnitt der Lastgabel (G) vorgeschen ist.

3. Gerät nach Anspruch 2, dadurch gekennzeichnet, daß die Verbindungsstrebe (4) längenverstellbar

4. Gerät nach Anspruch 2 und 3, dadurch gekennzeichnet, daß die Enden der Verbindunssntreben (4) mit gelenkingen Anschlüssen (5,6) versehen sind.

5. Gerät nach Anspruch 1 bis 4, dadurch gekennzeichnet, der Querträgen (1) mit Durchstecköffnungen für den formschlüssingen Eingriff der Gabelzinkenspitzen (Z) versehen ist.

6. Gerät nach Anspruch 1 bis 4, dadurch gekennzeichnet, daß am Ende des Querträgers (1) hakenartige Laschen (7) angeordnet sind, welche die Gabelzinken (Z) an der Außen- und mindestens teilweise an der Unterseite beaufschlagen können (Fig. 13).

7. Gerät nnch Anspruch 1 bis 6, dadurch gekennzeichnet, daß der Querträger (1) ein Kasten-oder Rohrprofil hat.

ß. Gerät nach Anspruch 7, dadurch gekennzeichnet, daß im Inneren des Querträgers (1) an der Unterseite des Kasten- oder Rohrprofiles zur Versteifung über die volle Länge ein I- oder U-Profil oder eine zylindrische Stange angeordnet ist und daß der Lasthaken (3) an diesen inneren Versteifungseinlagen beweglich angelenkt ist (Fig. 6 bis 8, 14 und 15).
